# EUROPÄISCHE PATENTANMELDUNG

(11) **EP 4 703 497 A1**
(43) Veröffentlichungstag der Anmeldung: **04.03.2026**
(21) Anmeldenummer: 24020275.4
(22) Anmeldetag: 28.08.2024
(51) Int. Cl.: C25B 1/04, C25B 9/05, C25B 9/77, C25B 15/02, C25B 15/023

(54) **VERFAHREN ZUR ELEKTROLYSE VON WASSER UND ELEKTROLYSEANLAGE**

(71) Anmelder: Linde GmbH, 82049 Pullach (DE)
(72) Erfinder: Birk, Robert, 82049 Pullach (DE); Dillig, Marius, 82049 Pullach (DE); Weikl, Markus, 82049 Pullach (DE)
(74) Vertreter: Fischer, Werner

(57) **Zusammenfassung**

Die Erfindung betrifft ein Verfahren zum Umsetzen von Wasser im Rahmen einer Protonen-Austausch-Membran-Elektrolyse, in einer oder mehreren Elektrolysezellen (110.1, 110.2, 110.3, 110.4), in Sauerstoff und Wasserstoff, wobei ein Fluidstrom (b), der Wasser enthält, von einem Sauerstoffabscheider (120) der einen oder den mehreren Elektrolysezellen zugeführt wird, wobei ein sauerstoffhaltiger Fluidstrom (c) von einer Sauerstoffseite (114) der einen oder der mehreren Elektrolysezellen dem Sauerstoffabscheider (120) zugeführt wird, wobei ein wasserstoffhaltiger Fluidstrom (e) von einer Wasserstoffseite (116) der einen oder der mehreren Elektrolysezellen einem Wasserabscheider (130) zugeführt wird, und wobei ein Druck auf der Sauerstoffseite (114) auf einen zumindest in etwa gleichen oder geringfügig höheren Wert als auf der Wasserstoffseite (116) eingestellt oder eingeregelt wird.

## Beschreibung

Die Erfindung betrifft ein Verfahren zum Umsetzen von Wasser im Rahmen einer Protonen-Austausch-Membran-Elektrolyse in Sauerstoff und Wasserstoff sowie eine Elektrolyseanlage, die z.B. zur Gewinnung von Wasserstoff eingesetzt werden kann.

### Stand der Technik

Zur Gewinnung von Wasserstoff kann die sog. Elektrolyse eingesetzt werden, bei der z.B. Wasser durch elektrische Energie in Sauerstoff und Wasserstoff aufgespaltet bzw. umgesetzt wird. Hierbei wird auch von der Wasser-Elektrolyse gesprochen. Hier kommt z.B. die sog. Protonen-Austausch-Membran-Elektrolyse (PEM-Elektrolyse, "Proton Exchange Membrane"-Elektrolyse) in Betracht. In diesem Zusammenhang ist auch von PEM-Elektrolyseanlagen oder PEM-Elektrolyseuren die Rede. Die Grundlagen dieser Technologie sind an sich bekannt, z.B. aus " Bessarabov et al: PEM electrolysis for Hydrogen production. CRC Press."

Einem PEM-Elektrolyseur wird anodenseitig Wasser mit einem nur wenig über Atmosphärendruck liegenden Druck zur Spaltung zugeführt. Die bei der Spaltung erhaltenen H⁺-Ionen diffundieren durch die Membran des Elektrolyseurs zur Kathodenseite, von wo sie nach Kombination zu Wasserstoffmolekülen in einem wasserstoffreichen und Wasser enthaltendes Gasgemisch mit einem Druck von wenigstens 20 bar abgezogen werden. Der auf den Anodenseite gebildete Sauerstoff löst sich in dem nicht umgesetzten Wasser, von dem er typischerweise in einem als Sauerstoffstoffabscheider bezeichneten Behälter abgetrennt wird. Das von Sauerstoff befreite Wasser wird zurückgeführt und erneut in der PEM-Elektrolyse eingesetzt.

Beim Betrieb der PEM-Elektrolyse kann nicht vermieden werden, dass Wasserstoff zu einem gewissen Teil auf die Sauerstoffseite zurückdiffundiert oder z.B. aufgrund von Defekten oder Rissen in der Membran dorthin gelangt. Zusammen mit Sauerstoff kann daher im Sauerstoffabscheider ein explosionsfähiges Gemisch entstehen, das unter Umständen zu Beschädigungen führt.

Vor diesem Hintergrund stellt sich die Aufgabe, eine PEM-Elektrolyseanlage so zu verbessern, dass ein im Vergleich zum Stand der Technik sicherer Betrieb möglich ist.

Diese Aufgabe wird durch ein Verfahren zur Elektrolyse sowie eine Elektrolyseanlage mit den Merkmalen der unabhängigen Patentansprüche gelöst. Ausgestaltungen sind Gegenstand der abhängigen Patentansprüche sowie der nachfolgenden Beschreibung.

### Vorteile der Erfindung

Die vorliegende Erfindung konzentriert sich auf die Protonen-Austausch-Membran-Elektrolyse, bei der Wasser, insbesondere demineralisiertes Wasser, als Einsatzmedium einer oder mehreren Elektrolysezellen eines PEM-Elektrolyseurs zugeführt wird, um in Wasserstoff und Sauerstoff gespalten zu werden.

Wie bereits erwähnt, wird ein Großteil des zugeführten Wassers bei der PEM-Elektrolyse nicht umgesetzt und wird zusammen mit Sauerstoff von der Anodenseite der Membran wieder abgezogen, während der Wasserstoff kathodenseitig in einem wasserstoffreichen Gasstrom abgeführt wird. In einem als Sauerstoffstoffabscheider bezeichneten Behälter wird der Sauerstoff aus dem Wasser abgetrennt wird, um in die Atmosphäre freigesetzt oder einer stofflichen Nutzung zugeführt zu werden. Das von Sauerstoff befreite Wasser wird anschließend erneut in der PEM-Elektrolyse zugeführt, so dass ein Wasserkreislauf etabliert wird.

Der wasserstoffreiche, von der Kathodenseite der Elektrolysezelle abgezogene Fluidstrom wird einem Wasserabscheider zugeführt, um Wasser, das durch die Membran transportiert wird, abzutrennen und einen Wasserstoffstrom zu erhalten, der typischerweise weiter aufgereinigt und/oder gespeichert wird. Um die die Verwendung des im Wasserabscheider erhaltenen Wasserstoffstroms zu erleichtern, wird der Elektrolyseur kathodenseitig gewöhnlich mit einem Druck von über 20 bar betrieben. Anodenseitig liegt der Druck dagegen nur wenig über Atmosphärendruck.

Beim Betrieb der PEM-Elektrolyse kann nicht vermieden werden, dass auch Wasserstoff zu einem gewissen Teil auf die Sauerstoffseite zurück diffundiert oder anderweitig, z.B. aufgrund von Defekten oder Rissen in der Membran, dorthin gelangt, wie eingangs erläutert. Dies wird durch den erwähnten hohen Druckunterschied zwischen Anoden- und Kathodenseite stark begünstigt.

Auf der Sauerstoffseite der Elektrolyseeinheit kann also ein explosives Gemisch entstehen, das sich unter Umständen an einer Vielzahl von Stellen in der Elektrolyseanlage stromabwärts der Elektrolysezellen entzünden kann, sei es auf dem Weg zum Sauerstoffabscheider oder stromabwärts von diesem. Durch eine Explosion bzw. Detonation kann die Elektrolyseanlage beschädigt oder sogar zerstört werden.

Eine Entzündung des Gemisches kann insbesondere dann auftreten, wenn ein Anteil an Wasserstoff im Gas (der Wasseranteil in der Flüssigphase ist hierbei nicht relevant) einen gewissen vorgegebenen Anteil, die sog. untere Explosionsgrenze (LEL, "lower explosive limit") überschreitet; dieser liegt für Wasserstoff in Sauerstoff typischerweise bei ca. 4%. Die (untere) Explosionsgrenze eines Gases gibt den Gehalt in einem Gasgemisch an, ab dem eine Entzündung bzw. Explosion bei Vorhandensein einer Zündquelle möglich ist.

Da eine Zündquelle in der Elektrolyseeinheit oder stromabwärts in aller Regel nicht ausgeschlossen oder vermieden werden kann, muss mit einer potenziellen Entzündung bzw. Explosion oder Detonation beim Betrieb einer Elektrolyseanlage immer gerechnet werden. Bei einer Explosion handelt es sich um einen unkontrollierten Abbrand eines zündfähigen Gasgemischs mit laminarer Flammenfront. Eine Explosion kann sich als Deflagration oder Detonation ausbilden, diese unterscheiden sich im Wesentlichen durch die Geschwindigkeit der Ausbreitung der Reaktionsfront.

Die Reaktion zwischen Wasserstoff und Sauerstoff läuft sehr schnell ab und erzeugt sehr hohe Flammengeschwindigkeiten, d.h. hohe Geschwindigkeiten, mit denen sich die Flammen z.B. in entsprechenden Fluidverbindungen oder Fluidleitungen ausbreiten. Durch Explosionen von Gasen bzw. Gasgemischen kommt es zu einem massiven Druckanstieg. Typischerweise kann bei einer Deflagration eines Wasserstoff/Sauerstoff-Gemisches mit einer Druckerhöhung um den Faktor Zehn gerechnet werden. Die Auswirkungen einer Detonation sind deutlich schwerwiegender und weniger genau vorhersagbar.

Vor diesem Hintergrund wird nun vorgeschlagen, bei der Elektrolyse, also dem Umsetzen von Wasser im Rahmen einer Protonen-Austausch-Membran-Elektrolyse, und damit in einer Elektrolyseanlage, einen Druck auf der Sauerstoffseite auf einen zumindest in etwa gleichen oder geringfügig höheren Wert als auf der Wasserstoffseite einzustellen oder einzuregeln. Mit anderen Worten soll die Elektrolyseanlage so betrieben werden, dass der Druck auf der Anodenseite etwa gleich oder geringfügig höher ist wie der Druck auf der Kathodenseite.

Unter einem etwa gleichen Druck kann z.B. verstanden werden, dass sich der Wert des anodenseitigen Drucks um weniger als 5%, bevorzugt um weniger als 2% oder um weniger als 1% vom kathodenseitigen Druck unterscheidet. Als absolute Werte kommen z.B. für einen Druck von 30barg ein Unterschied von bevorzugt 50mbar bis maximal 1 ,5bar in Betracht. Ein nahezu druckgleicher Betrieb von Anoden- und Kathodenseite der PEM-Membran reduziert mögliche Leckströme von einer Elektrode zur anderen im Falle einer Beschädigung der Membran.

Geringfügig höher ist der Druck auf der Anodenseite, wenn sein Wert zwischen 50mbar und 1 ,5bar höher ist als der des Drucks auf der Kathodenseite. Ein solcher Druckunterschied führt insbesondere zu einer Verringerung der potenziellen Leckströme und bietet höhere Sicherheit und längere Reaktionszeiten für die Kontrollsysteme, die ein explosives Gasgemisch verhindern bzw. eine Abschaltung herbeizuführen sollen. Insofern ist es bevorzugt, wenn der Druck auf der Sauerstoffseite auf einen geringfügig höheren Wert als auf der Wasserstoffseite eingestellt oder eingeregelt wird.

In diesem Fall kommt auch zum Tragen, dass die untere Explosionsgrenze für Sauerstoff in Wasserstoff bei ca. 6%, und damit höher als die untere Explosionsgrenze für Wasserstoff in Sauerstoff ist (diese liegt, wie erwähnt, bei ca. 4%). Damit lässt sich eine mögliche Explosion also besonders gut verhindern.

In einer Ausführungsform ist vorgesehen, dass zur Einstellung der Drück auf Anoden- und Kathodenseite der Druck der Differenzdruck zwischen einem Sauerstoffstrom aus dem Sauerstoffabscheider und einem Wasserstoffstrom aus dem Wasserabscheider gemessen wird und eingestellt bzw. geregelt wird. Dabei kann ein absoluter Druck des Sauerstoffstroms aus dem Sauerstoffabscheider oder des Wasserstoffstroms aus dem Wasserabscheider eingestellt oder eingeregelt werden. Die Einstellung bzw. Regelung des Differenzdrucks kann dabei insbesondere auf derjenigen Seite erfolgen, auf der nicht die Einstellung bzw. Regelung des absoluten Drucks erfolgt.

Die Differenzdruck kann damit besonders genau überwacht und gehalten werden. Die Differenzdruckregelung kann z.B. so eingestellt werden, dass eine kleine Druckdifferenz im Bereich von 50mbar bis 1,5bar (oder ggf. auch bis 2 bar) gehalten wird, um eine definierte Richtung des Leckstroms zu gewährleisten. Ein Vorteil dieses Regelungskonzepts ist die Trennung der beiden Abscheider bzw. Behälter hierfür, so dass keine Gefahr der Gasverschleppung von einem Behälter in den anderen über Verbindungsleitungen besteht.

In einer Ausführungsform ist vorgesehen, dass der Wasserabscheider und der Sauerstoffabscheider, insbesondere in einem jeweiligen flüssigkeitsführenden Bereich (typischerweise bodennah) fluidverbunden sind und dass der Druck auf der Sauerstoffseite auf den gleichen oder einen geringfügig höheren Wert wie auf der Wasserstoffseite eingestellt oder eingeregelt wird. Vorzugsweise wird hierzu der Abstand zwischen den Flüssigkeitsniveaus im Sauerstoff- und im Wasserabscheider überwacht. Der Absolutdruck im System kann dabei entweder auf der Sauerstoff- oder der Wasserstoffseite eingestellt oder eingeregelt werden.

Ein Vorteil Druckregelung über den Unterschied der Flüssigkeitsniveaus ist eine gleichmäßigere Steuerung der Druckdifferenz. Füllstände sind ein sehr präziser Indikator für die Druckdifferenz. Die Änderung des Flüssigkeitsvolumens bewirkt eine größere Trägheit der Druckänderung. Eine Druckregelung mit geringerer Abweichung vom Sollwert, auch bei instationärem Betrieb der Elektrolyseanlage, ist möglich. Dies erlaubt höhere Rampengeschwindigkeiten für bestimmte Druckgefälle-Grenzwerte.

In einer Ausführungsform ist vorgesehen, dass im Wasserabscheider abgetrenntes Wasser der oder den Elektrolysezellen direkt kathodenseitig, d.h. ohne Umweg über den Sauerstoffabscheider zugeführt wird. Hierbei kann von einer Kathodenwasserrezirkulation gesprochen werden. Diese erlaubt es, Druckprofile entlang der Elektrolysezellen zu steuern, um lokale Druckgradienten innerhalb der Elektrolysezellen oder eines Stacks von Elektrolysezellen zu verringern.

Die Erfindung wird nachfolgend unter Bezugnahme auf die beigefügte Zeichnung näher erläutert, welche eine Anlage gemäß einer bevorzugten Ausführungsform der vorliegenden Erfindung zeigt.

Kurze Beschreibung der Zeichnung
Figuren 1, 2 und 3 zeigen schematisch Elektrolyseanlagen in verschiedenen Ausführungsformen.
Figuren 4, 5a und 5b zeigen Diagramme zur Erläuterung der Erfindung.

### Ausführliche Beschreibung der Zeichnungen

In Figur 1 ist schematisch eine Elektrolyseanlage 100 in einer zur Durchführung des erfindungsgemäßen Verfahrens geeigneten Ausführungsform dargestellt. Es handelt sich hierbei um eine Elektrolyseanlage zur Wasser-Elektrolyse mittels PEM. Insbesondere handelt sich bei der hier gezeigten sowie allgemein im Rahmen der Erfindung beschriebene Elektrolyseanlage um eine Elektrolyseanlage, die geeignet ist, z.B. Wasserstoff in industriellem Maßstab zu gewinnen. Die typische Leistung einer solchen Elektrolyseanlage liegt z.B. bei mehr als 10 MW oder auch mehr als 20 MW.

Die Elektrolyseanlage 100 weist beispielhaft zwei Elektrolyseeinheiten bzw. Stacks 110a, 110b auf, wovon nur der Stack 110a detailliertere gezeigt ist, nämlich mit beispielhaft vier Elektrolysezellen 110.1, 110.2, 110.3, 110.4, in denen jeweils eine Protonen-Austausch-Membran (PEM) 112 vorgesehen ist. Die PEM 112 trennt die Elektrolysezellen jeweils in eine Sauerstoffseite 114 und eine Wasserstoffseite 116. Die Sauerstoffseiten 114 und die Wasserstoffseiten 116 können gemeinsam jeweils als Sauerstoffseite bzw. Wasserstoffseite eines Stacks oder auch der gesamten Elektrolyseanlage angesehen werden.

Der Stack 110b kann z.B. gleichartig wie der Stack 110a aufgebaut sein, ebenso können noch weitere Stacks dieser Art vorgesehen sein. Allgemein kann eine Elektrolyseanlage eine oder mehrere Elektrolysezellen aufweisen, wobei im Falle mehrerer Elektrolysezellen jeweils einige davon, z.B. zwei, vier, sechs, acht oder mehr als ein Stack angeordnet sind und z.B. gemeinsam mit elektrischer Energie versorgt werden.

Die Elektrolyseanlage 100 weist weiterhin einen Behälter 120 auf, der als Sauerstoffabscheider bzw. Sauerstoff-Wasser-Abscheider dient. Der Sauerstoffabscheider 120 ist über eine Fluidverbindung mit den Stacks 110a, 110b und dort jeweils mit den Elektrolysezellen 110.1, 110.2, 110.3, 110.4 verbunden. Hierdurch kann ein Fluidstrom b aus dem Sauerstoffabscheider 120 über eine geeignete Fluidverbindung 122 zu den Elektrolysezellen gepumpt werden. Je nach Art der Elektrolyseanlage und der Anzahl der Elektrolysezellen und/oder Stacks, können auch mehrere Fluidverbindungen (d.h. separate Leitungen) vorgesehen sein. Beispielsweise können über eine Fluidverbindung zwei oder vier Elektrolysezellen versorgt werden.

Die Stacks bzw. die Elektrolysezellen sind zudem über eine Fluidverbindung 126, z.B. Rohre, mit dem Sauerstoffabscheider 120 verbunden. Durch die Fluidverbindung 126 kann ein Fluidstrom c von den Sauerstoffseiten 114 der Elektrolysezellen zum Sauerstoffabscheider 120 gepumpt werden; hierfür kann ebenfalls die Pumpe 124 ausreichend sein. Je nach Art der Elektrolyseanlage und der Anzahl der Elektrolysezellen, können auch hier mehrere Fluidverbindungen (d.h. separate Leitungen) vorgesehen sein. Beispielsweise kann eine Fluidverbindung für zwei oder vier Elektrolysezellen vorgesehen sein.

Außerdem weist die Elektrolyseanlage 100 einen weiteren Behälter 130 auf, der als Wasserabscheider bzw. Wasserstoff-Wasser-Abscheider dient. Die Stacks bzw. die Elektrolysezellen sind dabei über eine Fluidverbindung 132 mit dem Wasserabscheider 130 verbunden. Durch die Fluidverbindung 132 kann ein Fluidstrom e von den Wasserstoffseiten 116 der Elektrolysezellen zum Wasserabscheider 130 geführt werden. Je nach Art der Elektrolyseanlage und der Anzahl der Elektrolysezellen, können auch hier mehrere Fluidverbindungen vorgesehen sein. Beispielsweise kann eine Fluidverbindung für zwei oder vier Elektrolysezellen vorgesehen sein. Denkbar sind auch mehrere Wasserabscheider.

Bei einem Betrieb der Elektrolyseanlage 100 wird nun der Fluidstrom b, der weitgehend aus Wasser besteht, vom Sauerstoffabscheider 120 zu den Stacks bzw. deren Elektrolysezellen gepumpt. Dort wird das Wasser unter Zuführung elektrischen Stroms in Sauerstoff und Wasserstoff umgesetzt. Der Wasserstoff wird durch die PEM 112 auf die Wasserstoffseite 116 transportiert und kann von dort, ggf. noch mit Wasserdampf und einer flüssigen Wasserphase vermischt, als Strom e - einem wasserstoffhaltigen Fluidstrom - dem Wasserabscheider 130 zugeführt werden. Dort wird der Wasserstoff abgeschieden und als Strom f z.B. für eine weitere Verwendung oder Speicherung abgeführt. Im Wasserabscheider 130 abgeschiedenes Wasser kann z.B. einer Behandlung zugeführt (hier nicht gezeigt) und dann als Fluidstrom g wieder in den Hauptwasserkreislauf zurückgeführt werden.

Der Sauerstoff verbleibt zusammen mit dem Großteil des Wassers auf der Sauerstoffseite 114. Der entstehende Fluidstrom c weist also Wasser und Sauerstoff auf - es handelt sich um einen sauerstoffhaltigen Fluidstrom. Der Fluidstrom c wird, wie erwähnt, dem Sauerstoffabscheider 120 zugeführt.

An dieser Stelle sei erwähnt, dass der Fluidstrom c auch zu einem gewissen geringen Anteil Wasserstoff aufweisen kann, wenngleich dies im Rahmen der vorliegenden Erfindung möglichst vermieden werden soll und auch wird. Weiterhin kann der Fluidstrom e auch zu einem gewissen geringen Anteil Sauerstoff aufweisen.

Da in den Elektrolysezellen Wasser in Sauerstoff und Wasserstoff umgesetzt wird, muss zur Aufrechterhaltung eines kontinuierlichen Betriebs extern Wasser a (sog. Make-up-Wasser) zugeführt werden.

Es kann ggf. im Wasserabscheider 130 abgeschiedenes Wasser, also der schon erwähnt Fluidstrom g, dem Strom a und darüber wieder dem Sauerstoffabscheider 120, ggf. ebenfalls nach vorheriger Aufbereitung, zugeführt werden.

Wie erwähnt, wird im Sauerstoffabscheider 120 Sauerstoff von Wasser getrennt. der hierbei abgetrennte bzw. abgeschiedene Sauerstoff kann als Sauerstoffstrom d z.B. für eine weitere Verwendung abgeführt und ggf. gespeichert werden.

Weiterhin weist die Elektrolyseanlage 100 ein steuer- oder regelbares Ventil 142 auf, mittels dem der Sauerstoffstrom d aus dem Sauerstoffabscheider gesteuert oder geregelt werden kann. Zudem umfasst die Elektrolyseanlage 100 einen Drucksensor 144, der einen Differenzdruck zwischen dem Sauerstoffstrom d und dem Wasserstoffstrom f erfassen bzw. messen kann. Basierend auf dem erhaltenen Messwert, kann das steuer- oder regelbare Ventil 142 entsprechend eingestellt werden.

Weiterhin weist die Elektrolyseanlage 100 ein steuer- oder regelbares Ventil 152 auf, mittels dessen der Wasserstoffstrom f aus dem Wasserabscheider gesteuert oder geregelt werden kann. Zudem weist die Elektrolyseanlage 100 einen Drucksensor 144 auf, der hier einen absoluten Druck im Wasserstoffstrom f erfassen bzw. messen kann. Basierend auf dem hierbei erfassten Messwert kann das steuer- oder regelbare Ventil 152 eingestellt bzw. geregelt werden.

Außerdem weist die Elektrolyseanlage 100 eine Steuereinheit 160 auf, mittels der z.B. die Stacks 110a, 110b bzw. deren Energieversorgung gesteuert und ggf. auch überwacht werden können. Ebenso kann die Steuereinheit 160 z.B. dazu eingerichtet sein, die steuer- oder regelbaren Ventile 142, 152 basierend auf den jeweiligen Messewerten zu steuern oder zu regeln.

Für den Betrieb der Elektrolyseanlage 100 wird ein Druck auf der Sauerstoffseite 114 auf einen Wert eingestellt oder eingeregelt, der gleich oder geringfügig höher ist als der Wert des Drucks der Wasserstoffseite 116. Hierzu wird der Druck auf der Wasserstoffseite, also hier in dem Wasserstoffstrom f, unter Verwendung des Drucksensors 154 und des Ventils 152, auf einen bestimmten absoluten Wert eingestellt oder eingeregelt, z.B. auf einen Wert von 30 bar.

Außerdem wird der Differenzdruck zwischen dem Sauerstoffstrom d und dem Wasserstoffstrom f erfasst, und zwar mittels des Drucksensors 144. Dieser Differenzdruck wird auf den Wert eingestellt oder eingeregelt der im Bereich zwischen 0 und 1 bar liegt, so dass der Druck auf der Sauerstoffseite gleich oder geringfügig höher ist als auf der Wasserstoffseite. Dies erfolgt dann entsprechend über Betätigung des Ventils 142.

Auf diese Weise wird vermieden, dass Wasserstoff auf die Sauerstoffseite gelangen und auf ein explosionsfähiges Gasgemisch auf der Sauerstoffseite entstehen kann.

In Figur 2 ist schematisch eine Elektrolyseanlage 200 in einer weiteren Ausführungsform dargestellt, mit der auch ein erfindungsgemäßes Verfahren durchführbar ist. Die Elektrolyseanlage 200 entspricht grundsätzlich der Elektrolyseanlage 100 gemäß Figur 1, sodass nachfolgend nur auf Unterschiede eingegangen werden soll. Gleiche Komponenten sind mit gleichen Bezugszeichen markiert.

Der Wasserabscheider 130 ist mit dem Sauerstoffabscheider 120 fluidverbunden, so dass der Fluidstrom g direkt in den Sauerstoffabscheider 120 geleitet werden kann.

Die Elektrolyseanlage 200 weist das steuer- oder regelbare Ventil 142 auf, mittels dem der Sauerstoffstrom d aus dem Sauerstoffabscheider 120 gesteuert oder geregelt werden kann. Anstelle des Drucksensors 144 weist die Elektrolyseanlage 200 einen Drucksensor 244 auf, der hier einen absoluten Druck im Sauerstoffstrom d erfassen bzw. messen kann. Basierend auf dem so erfassten Messwert kann das steuer- oder regelbare Ventil 142 eingestellt werden. Es sei erwähnt, dass die Druckregelung bzw. das Ventil 142 auch auf Seiten des Wasserabscheiders 130 bzw. auf dem Wasserabscheider 130 angebracht sein kann, d.h. dass dort die Druckregelung erfolgt

Weiterhin weist die Elektrolyseanlage 200 ein steuer- oder regelbares Ventil 246 auf, mittels dem der Make-up-Wasserstrom a in den Sauerstoffabscheider 120 gesteuert oder geregelt werden kann. Zudem weist die Elektrolyseanlage 200 einen Füllstandssensor 248 auf, der einen absoluten Füllstand im Sauerstoffabscheider 120 erfassen bzw. messen kann. Zudem weist die Elektrolyseanlage 200 einen Füllstandssensor 254 auf, der einen absoluten Füllstand im Wasserabscheider 130 erfassen bzw. messen kann.

Der Füllstandssensor 254 ist an den Füllstandssensor 248 angebunden, sodass dessen Werte übertragen werden können. Somit kann im Füllstandssensor 248 z.B. ein Differenzlevel bzw. Differenzfüllstand ermittelt werden. Basierend auf dem Füllstand beider Behälter kann das steuerbare Ventil 246 eingestellt werden.

Weiterhin weist die Elektrolyseanlage 200 beispielhaft das steuer- oder regelbare Ventil 152 auf, mittels dem der Wasserstoffstrom f aus dem Wasserabscheider 130 gesteuert oder geregelt werden kann. Das Ventil 152 wird über den Differenzdruck zwischen den beiden Behältern 120 und 130 geregelt. Das heißt, wenn der Füllstand im Wasserabscheider 130 gegenüber dem Füllstands im Sauerstoffabscheider 120 ansteigt, macht das Ventil 152 zu, um den Wasserstoff-Druck zu erhöhen, dadurch wird Flüssigkeit über die Leitung g in den Sauerstoffabscheider 120 gedrückt und die Füllstände in den beiden Behältern gleichen sich wieder an. Ziel ist hierbei, die Druckunterschiede zwischen beiden Behältern gering zu halten.

Außerdem weist die Elektrolyseanlage 100 die Steuereinheit 160 auf, die hier eingerichtet sein kann, die steuer- oder regelbaren Ventile 142, 246 sowie ggf. 152 basierend auf den jeweiligen Messewerten zu steuern oder zu regeln.

Für den Betrieb der Elektrolyseanlage 200 wird ein Druck auf der Sauerstoffseite 114 auf einen zumindest in etwa gleichen oder geringfügig höheren Wert wie auf der Wasserstoffseite 116 eingestellt oder eingeregelt. Hierzu wird der Druck auf der Sauerstoffseite 114 unter Verwendung des Drucksensors 244 und des Ventils 142, auf einen bestimmten absoluten Wert eingestellt oder eingeregelt, z.B. auf einen Wert von 30 bar oder 32 bar.

Außerdem wird die Flüssigkeitsleveldifferenz zwischen dem Sauerstoffabscheider 120 und dem Wasserabscheider 130 erfasst, und zwar mittels der Füllstandssensoren 248 und 254. Diese Flüssigkeitsleveldifferenz (bezogen auf ein Absolutmaß außerhalb der Behälter) wird z.B. auf null eingestellt oder eingeregelt, bevorzugt aber auf einen geringen Wert unter null, das heißt auf einen leichten Gasüberdruck im Sauerstoffsystem. Dies erfolgt dann entsprechend über Betätigung des Ventils 152. Ein geringer Wert unter null bei der Flüssigkeitsleveldifferenz bedeutet, dass der Füllstand im Sauerstoffabscheider geringfügig niedriger ist als im Wasserabscheider. Da beide Abscheider fluidverbunden sind, bedeutet dies, dass der Gasdruck im Sauerstoffabscheider 120 und damit auf der Sauerstoffseite geringfügig höher ist als im Wasserabscheider 130 bzw. auf der Wasserstoffseite.

Auf diese Weise wird insbesondere bei Membrandefekten vermieden, dass Wasserstoff auf die Sauerstoffseite gelangt und ein explosionsfähiges Gasgemisch auf der Sauerstoffseite entsteht.

In Figur 3 ist schematisch eine Elektrolyseanlage 300 in einer weiteren Ausführungsform dargestellt, mit der auch ein erfindungsgemäßes Verfahren durchführbar ist. Die Elektrolyseanlage 300 entspricht grundsätzlich der Elektrolyseanlage 100 gemäß Figur 1, sodass nachfolgend nur auf Unterschiede eingegangen werden soll. Gleiche Komponenten sind mit gleichen Bezugszeichen markiert.

Die Elektrolyseanlage 300 umfasst eine Fluidverbindung h, über die Wasser aus dem Wasserabscheider 130 beispielhaft den Elektrolysezellen 110.1 bis 110.4 zugeführt wird, und zwar direkt auf der Wasserstoffseite 116. Der Fluidstrom h kann auch nur einer oder mehreren der Elektrolysezellen zugeführt werden. Hierzu ist eine Pumpe 334 vorgesehen.

Auf diese Weise kann ein Druckprofil innerhalb oder entlang der Elektrolysezelle (bzw. den Elektrolysezellen) gesteuert werden, um lokale Druckgradienten innerhalb der Elektrolysezellen oder eines Stacks von Elektrolysezellen zu verringern.

In Figur 4 ist schematisch ein Diagramm zur beispielhaften Erläuterung der Erfindung gezeigt. Dabei ist mit 400 eine akzeptierbare Leckage-Größe in mm² über einen mit 402 bezeichneten Differenzdruck in bar zwischen der Wasserstoffseite und der Sauerstoffseite einer PEM-Elektrolysezelle gezeigt.

Die mit 411 bezeichneten Punkten stehen für ein Druckgefälle zwischen der Sauerstoffseite und der Wasserstoffseite bei einem Anteil von 5 Vol-% an Sauerstoff im Wasserstoffseparator.

Die mit 412 bezeichneten Punkten stehen für ein Druckgefälle zwischen der Sauerstoffseite und der Wasserstoffseite bei einem Anteil von 3 Vol-% an Sauerstoff im Wasserstoffseparator.

Die mit 413 bezeichneten Punkten stehen für ein Druckgefälle zwischen der Wasserstoffseite und der Sauerstoffseite bei einem Anteil von 2 Vol-% an Wasserstoff im Sauerststoffseparator.

Die mit 414 bezeichneten Punkten stehen für ein Druckgefälle zwischen der Wasserstoffseite und der Sauerstoffseite bei einem Anteil von 4 vol-% an Wasserstoff im Sauerststoffseparator.

Anhand dieses Diagramms ist zu sehen, dass mit höherem Differenzdruck die akzeptierbare Leckage-Größe sinkt, da bei höherem Differenzdruck die Leckagerate entsprechend zunimmt. Ebenso ist aber zu sehen, dass bei den Fällen, in denen der Druck auf der Sauerstoffseite größer ist als auf der Wasserstoffseite, die akzeptierbare Leckage-Größe deutlich größer ist als bei Fällen, in denen der Druck auf der Wasserstoffseite größer ist als auf der Sauerstoffseite. Dabei ist auch zu beachten, dass dies auch aufgrund der etwas höheren unteren Explosionsgrenzen von Sauerstoff in Wasserstoff gegenüber Wasserstoff in Sauerstoff der Fall ist.

Insgesamt zeigt dieses Diagramm, dass es vorteilhaft ist, wenn der Druck auf der Sauerstoffseite geringfügig höher ist als auf der Wasserstoffseite, z.B. zwischen 50 mbar oder 100 mbar und 1 bar oder 2 bar.

In den Figuren 5a, 5b sind Diagramme zur beispielhaften Erläuterung der Erfindung gezeigt. Dabei ist mit 512 eine PEM dargestellt, mit der Sauerstoffseite 514 und der Wasserstoffseite 516. Sowohl auf der Sauerstoffseite 514 als auch auf der Wasserstoffseite 516 ist jeweils ein kleines Diagramm gezeigt, in dem ein Druck 502 über einer Position 500 entlang der PEM aufgetragen ist.

Mit 541 ist eine reguläre Diffusion von Wasserstoff von der Wasserstoffseite 516 auf die Sauerstoffseite 514 angedeutet, mit 542 hingegen ein Fluss oder eine Leckage von Sauerstoff von der Sauerstoffseite auf die Wasserstoffseite.

In Figur 5a ist mit 531 ein Fluidstrom gezeigt, der in der Sauerstoffseite 514 der Elektrolysezelle mündet; dieser Fluidstrom 531 kann z.B. dem Fluidstrom b gemäß Figuren 1 bis 3 bzw. dem entsprechenden Anteil für eine Elektrolysezelle entsprechen.

Der Druck in der Elektrolysezelle ist auf der Wasserstoffseite z.B. durchgehend ca. 30 bar, auf der Sauerstoffseite hingegen liegt der Druck nur an der höheren Position (in der Figur oben) bei z.B. ca. 30,1 bar (also geringfügig höher als auf der Wasserstoffseite). Nach unten hin, d.h. niedrigeren Positionen steigt der Druck auf z.B. ca. 32 bar an. Der Grund hierfür liegt in dem typischerweise von unten erfolgenden Eingang des Fluidstroms 531.

Auf diese Weise ist der Überdruck bei den niedrigeren Positionen relativ hoch, z.B. ca. 2 bar. Im Falle einer Ruptur oder eines sonstigen Defekts der PEM ergibt sich damit zumindest im unteren Bereich eine relativ hohe Leckrate, wie auch aus Figur 4 ersichtlich ist.

In Figur 5b ist mit 532 zusätzlich ein Fluidstrom gezeigt, der in der Wasserstoffseite 516 der Elektrolysezelle mündet; dieser Fluidstrom 532 kann z.B. dem Fluidstrom h gemäß Figur 3 bzw. dem entsprechenden Anteil für eine Elektrolysezelle entsprechen. Durch diesen zusätzlichen Fluidstrom steigt der Druck auf der Wasserstoffseite 516 nach unten hin an, z.B. ebenfalls bis auf ca. 32 bar, es ergibt sich ein vergleichbarer Druckverlauf über der Position wie auf der Sauerstoffseite 514.

Auf diese Weise ist die Druckdifferenz zwischen den beiden Seiten durchgehend gering, insbesondere aber mit auf der Sauerstoffseite geringfügig höherem Druck. Im Falle einer Ruptur oder eines sonstigen Defekts der PEM ergibt sich damit durchgehend eine relativ geringe Leckrate, wie auch aus Figur 4 ersichtlich ist. Auf diese Weise kann die Sicherheit also erhöht werden.

## Patentansprüche

1. Verfahren zum Umsetzen von Wasser, das dabei dem einen oder den mehreren Elektrolysezellen (110.1, 110.2, 110.3, 110.4) eines anodenseitig mit einem ersten Druck und kathodenseitig mit einem zweiten Druck betriebenen Protonen-Austausch-Membran-Elektrolyseurs zugeführt wird, um in Wasserstoff und Sauerstoff zerlegt zu werden, wobei ein auf der Anodenseite (114) sauerstoffhaltig anfallender Wasserstrom (c) zur Abtrennung von Sauerstoff einem Sauerstoffabscheider (120) zugeführt wird, während ein wasserstoffreiches und Wasser enthaltendes, kathodenseitig (116) erhaltenes Gasgemisch zur Abtrennung eines Wasserstoffstroms (f) in einen Wasserabscheider (130) eingeleitet wird, **dadurch gekennzeichnet, dass** der erste Druck genauso hoch wie oder nicht mehr als 2 bar höher als der zweite Druck ist.

2. Verfahren nach Anspruch 1, wobei zur Einstellung der Druckdifferenz zwischen der Anoden- und der Kathodenseite der in Differenzdruck zwischen dem Sauerstoffstrom (d) aus dem Sauerstoffabscheider (120) und dem Wasserstoffstrom (f) aus dem Wasserabscheider (130) gemessen wird.

3. Verfahren nach Anspruch 1, wobei der Wasserabscheider (130) und der Sauerstoffabscheider (120), insbesondere in einem jeweiligen flüssigkeitsführenden Bereich, fluidverbunden sind, und wobei der Druck auf der Sauerstoffseite (314) auf den zumindest in etwa gleichen oder einen geringfügig höheren Wert als auf der Wasserstoffseite (316) eingestellt oder eingeregelt wird, indem eine Flüssigkeitsleveldifferenz in dem Sauerstoffabscheider (120) und dem Wasserabscheider (130) eingestellt oder eingeregelt wird.

4. Verfahren nach Anspruch 2 oder 3, wobei ein absoluter Druck des Sauerstoffstroms (d) aus dem Sauerstoffabscheider (120) oder des Wasserstoffstroms (f) aus dem Wasserabscheider (130) eingestellt oder eingeregelt wird.

5. Verfahren nach einem der vorstehenden Ansprüche, wobei ein Fluidstrom (h), der Wasser enthält, von dem Wasserabscheider (130) der einen oder zumindest einer der mehreren Elektrolysezellen (110.4) direkt auf Wasserstoffseite (116) zugeführt wird.

6. Verfahren nach einem der vorstehenden Ansprüche, wobei der Druck auf der Sauerstoffseite (314) auf einen zwischen 50 mbar und 1,5 bar höheren Wert als auf der Wasserstoffseite (316) eingestellt oder eingeregelt wird.

7. Verfahren nach einem der vorstehenden Ansprüche, wobei der Druck auf der Wasserstoffseite auf einen Wert zwischen 5 barg und 50 barg, insbesondere zwischen 10 barg und 32 barg, eingestellt oder eingeregelt wird.

8. Elektrolyseanlage (100) mit einer mehreren Elektrolysezellen, in denen im Rahmen einer Protonen-Austausch-Membran-Elektrolyse Wasser in Sauerstoff und Wasserstoff umsetzbar ist, mit einem Sauerstoffabscheider (120) und mit einem Wasserabscheider (130), wobei die Elektrolyseanlage (100) eingerichtet ist, einen Fluidstrom (b), der Wasser enthält, von dem Sauerstoffabscheider der einen oder den mehreren Elektrolysezellen zuzuführen, einen sauerstoffhaltigen Fluidstrom (c) von einer Sauerstoffseite der einen oder der mehreren Elektrolysezellen dem Sauerstoffabscheider zuzuführen, und einen wasserstoffhaltigen Fluidstrom (e) von einer Wasserstoffseite der einen oder der mehreren Elektrolysezellen dem Wasserabscheider zuzuführen, wobei die Elektrolyseanlage (100) weiterhin eingerichtet ist, einen Druck auf der Sauerstoffseite auf einen zumindest in etwa gleichen oder geringfügig höheren Wert als auf der Wasserstoffseite einzustellen oder einzuregeln.

9. Elektrolyseanlage (100) nach Anspruch 8, die eingerichtet ist, den Druck auf der Sauerstoffseite auf den zumindest in etwa gleichen oder geringfügig höheren Wert als auf der Wasserstoffseite einzustellen oder einzuregeln, indem ein Differenzdruck zwischen einem Sauerstoffstrom aus dem Sauerstoffabscheider und einem Wasserstoffstrom aus dem Wasserabscheider eingestellt oder eingeregelt wird.

10. Elektrolyseanlage (100) nach Anspruch 8 oder 9, wobei der Wasserabscheider und der Sauerstoffabscheider, insbesondere in einem jeweiligen flüssigkeitsführenden Bereich, fluidverbunden sind, und wobei die Elektrolyseanlage (100) eingerichtet ist, en Druck auf der Sauerstoffseite auf den zumindest in etwa gleichen oder geringfügig höheren Wert als auf der Wasserstoffseite einzustellen oder einzuregeln, indem eine Flüssigkeitsleveldifferenz in dem Sauerstoffabscheider und dem Wasserabscheider eingestellt oder eingeregelt wird.

11. Elektrolyseanlage (100) nach einem der Ansprüche 8 bis 10, die eingerichtet ist, einen absoluten Druck des Sauerstoffstroms aus dem Sauerstoffabscheider oder des Wasserstoffstroms aus dem Wasserabscheider einzustellen oder einzuregeln.

12. Elektrolyseanlage (100) nach einem der Ansprüche 8 bis 11, die eingerichtet ist, einen Fluidstrom, der Wasser enthält, von dem Wasserabscheider der einen oder zumindest einer der mehreren Elektrolysezellen direkt auf Wasserstoffseite (116) zuzuführen.

13. Elektrolyseanlage (100) nach einem der Ansprüche 8 bis 12, die eingerichtet ist, ein Verfahren nach einem der Ansprüche 1 bis 7 durchzuführen.
